# EUROPÄISCHE PATENTSCHRIFT

(11) **EP 0 236 963 B1**
(45) Veröffentlichungstag und Bekanntmachung des Hinweises auf die Patenterteilung: **23.12.1992**
(21) Anmeldenummer: 87103171.2
(22) Anmeldetag: 06.03.1987
(51) Int. Cl.: H01R 13/11, H01R 13/05, H01R 13/33

(54) **Verfahren zur Herstellung von Kontaktelementen**
Process for manufacturing contact members
Procédé pour la fabrication d'organes de contact

(30) Priorität: 12.03.1986 DE 3608276
(43) Veröffentlichungstag der Anmeldung: 16.09.1987
(73) Patentinhaber: OTTO DUNKEL GMBH FABRIK FÜR ELEKTROTECHNISCHE GERÄTE, 84453 Mühldorf (DE)
(72) Erfinder: Neumann, Gerhard, D-8264 Waldkraiburg (DE); Molitor, Paul-Rainer, D-8260 Mühldorf/Inn. (DE)
(74) Vertreter: Patentanwälte Leinweber & Zimmermann

(56) Entgegenhaltungen:
- DE-A- 2 558 003
- DE-A- 2 902 440
- DE-B- 1 103 426
- DE-C- 1 113 023
- GB-A- 1 288 757
- GB-A- 2 157 100
- US-A- 3 023 789

## Beschreibung

Die Erfindung bezieht sich auf ein Verfahren zur Herstellung von Kontaktelementen in Form von Kontaktfederbuchsen bzw. gefederten Steckerstiften, mit einer Vielzahl von nebeneinander angeordneten, an ihrem einen Ende an einem Trägerteil festlegbaren Kontaktfedern, die zur Kontaktgabe mit dem Gegenkontakt gewölbt sind.

Es ist bereits bekannt (DE-OS 25 28 003), bei der Herstellung von Kontaktfederbuchsen zunächst eine Kontaktfedermatte aus mäanderförmig gebogenem Kontaktfederdraht anzufertigen. In dieser Kontaktfedermatte stehen die parallel zueinander verlaufenden Kontaktfederdrahtabschnitte miteinander über bogenförmig gekrümmte Abschnitte in Verbindung. Als nachteilig hat sich die Tatsache herausgestellt, daß ein bestimmter Krümmungsradius bei bogenförmiger Krümmung in der Praxis nicht unterschritten werden kann, woraus sich in nachteiliger Weise ein vorbestimmter Mindestabstand der Kontaktfederdrahtabschnitte ergibt. Ganz abgesehen von der schwierigen Handhabung der Kontaktfedermatte aufgrund ihrer zwangsläufig gegebenen Dehnbarkeit hat sich vor allem die Tatsache als ungünstig herausgestellt, daß sich die bogenförmig gekrümmte Abschnitte in der Biegung um eine Achse parallel zu den Kontaktfederdrahtabschnitten widersetzen. Die Überführung der Kontaktfedermatte in eine bleibende zylindrische Form setzt deshalb ein Tordieren der Kontaktfederdrahtabschnitte voraus, dessen Maß sich jedoch praktisch nicht vorbestimmen läßt. Kontaktfederbuchsen mit mäanderförmig vorgebenenem Kontaktfederdraht haben sich deshalb in der Praxis nicht durchsetzen können, insbesondere nicht in Fällen einer Kleinstbauweise.

Bei der Herstellung von Kontaktfederbuchsen ist man deshalb dazu übergegangen (DE-C-11 13 023), eine Vielzahl gleich langer, nebeneinader angeordneter Kontaktfedern an ihren Enden in einem Ring mit Axialnut festzulegen, so daß sich eine zylindrische Kontaktfederbaueinheit ergibt, die in einem anschließenden Schritt in einem hülsenförmigen Kontaktkörper unter Wölbung der Kontaktfeder festgelgt wird. Die Vorfertigung der zylindrischen Kontaktfederbaueinheiten ist jedoch umständlich, aufwendig und deshalb kostspielig, d.h. für die Herstellung von großen Stückzahlen an Kontaktkörpern nicht geeignet.

Der Erfindung liegt die Aufgabe zugrunde, ein einfaches und kostengünstiges Herstellungsverfahren zu schaffen, das es ermöglicht, Vielfachsteckverbindungen mit geringem Raumbedarf für die Übertragung hoher Ströme trotz kleiner Steckkräfte auf besonders rationelle Weise zu fertigen.

Das Herstellungsverfahren nach der Erfindung, bei dem diese Aufgabe gelöst ist, weist folgende Verfahrensschritte auf: Anordnen von gleich langen Kontaktfederdrahtabschnitten in vorbestimmtem Abstand und in zueinander ausgerichteter paralleler Lage, Zufuhr eines Begrenzungsbandes zu mindestens einem der Enden der Kontaktfedern und Verbinden der Kontaktfedern mit dem Begrenzungsband während des Vorschubs der Kontaktfedern quer zur Kontaktfederachse unter Bildung einer Kontaktfedermatte, Auswölben der Kontaktfedern quer zur Ebene der Kontaktfedermatte, Aufbringen eines galvanischen Überzugs, Durchtrennen des bzw. der Begrenzungsbänder zur Bildung von Kontaktfedereinheiten sowie Überführen der Kontaktfedereinheiten in zylindrisch gerollte Form. Bei diesem Verfahren kann in vorteilhafter Weise auf die Einzelzufuhr der Kontaktfedern zu einem Buchsenkörper verzichtet werden. Der dargelegte Weg der Schaffung der Kontaktfedermatte aus Kontaktfederdrahtabschnitten, die endseitig miteinander verbunden sind, beseitigt auch das erhebliche Problem, das sich bei Einsatz einer mäanderförmigen Kontaktfedermatte gestellt hat, nämlich die Überführung in eine zylindrische Form, da keine bogenförmigen Übergangsdrahtbereiche vorhanden sind, die sich einer derartigen zylindrischen Formgebung widersetzen. Eine Torsionsbeanspruchung der Kontaktfederdrahtabschnitte innerhalb der Kontakfederdrahtmatte bei deren Überführung in zylindrische Form ist ebenfalls praktisch ausgeschlossen. Es bedarf auch nicht mehr der Vorfertigung von zylindrischen Kontaktfederbaueinheiten, wie sie in der DE-C-11 13 023 vorgeschlagen wird.

In fertigungstechnischer Hinsicht sehr günstig ist es, wenn die Kontaktfedern durch Laserverschweißung miteinander zu der mattenartigen Kontaktfedereinheit verbunden werden.

Zweckmäßigerweise besteht das zum Einsatz gelangende Begrenzungsband aus einem profilierten Formdraht, dessen Außenfläche mit der Achse der Kontaktfederdrahtabschnitte einen spitzen Winkel einschließt. Auf diese Weise sorgt die Formdrahtaußenfläche bei einer exzentrischen Annäherung des Gegenkontakts für dessen genaue Ausrichtung auf das Kontaktelement.

Eine besonders stabile und sichere Ausführung ergibt sich, wenn ein Begrenzungsband Anwendung findet, das durch ein im Querschnitt U-förmiges Kupferband gebildet ist, dessen beide Schenkel die Enden der aufeinanderfolgenden Kontaktfedern zwischen sich einschließen.

Als sehr günstig hat es sich in weiterer Ausgestaltung erwiesen, wenn zwei mattenartige Kontaktfedereinheiten über ein ihnen gemeinsames Begrenzungsband zu einer den Einsatz als Doppelbuchse ermöglichenden Doppeleinheit zusammengefaßt werden.

Zweckmäßigerweise werden vor dem zylindrischen Rollen der Kontaktfedereinheit ausschließlich die der Stromübertragung dienenden gewölbten Bereiche außenseitig galvanisch mit einem Goldüberzug versehen.

Weitere Einzelheiten, Vorteile und Merkmale der Erfindung ergeben sich aus der folgenden Beschreibung und der Zeichnung, auf die bezüglich der Offenbarung aller nicht im Text beschriebenen Einzelheiten ausdrücklich verwiesen wird. Es zeigt:
- Fig. 1: eine schematische Darstellung der Verfahrensschritte zur Herstellung eines Kontaktelementes,
- Fig. 2 und 3: eine Seitenansicht und eine Draufsicht auf ein Kontaktelement in Form einer Kontaktfederbuchse,
- Fig. 4 und 5: eine Seitenansicht und eine Draufsicht auf ein Kontaktelement in Form eines gefederten Steckerstiftes,
- Fig. 6: einen Schnitt durch ein Kontaktfederelement mit einem durch einen Runddraht gebildeten Begrenzungsband,
- Fig. 7: einen Schnitt durch ein Kontaktfederelement mit einem durch einen profilierten Formdraht gebildeten Begrenzungsband,
- Fig. 8: einen Schnitt durch ein aus zwei Kontaktfedereinheiten zu einer Doppeleinheit zusammengefaßtes Kontaktfederelement,
- Fig. 9: einen Schnitt durch einen Trägerstift mit einem auf ihn festgelegten Kontaktelement in Form eines gefederten Steckerstiftes,
- Fig. 10: einen Schnitt durch eine Trägerbuchse mit einem in ihr festgelegten Kontaktelement in Form einer Kontaktfederbuchse, und
- Fig. 11: einen Schnitt durch eine Doppelträgerbuchse mit zwei in ihr festgelegten Kontaktelementen in Form je einer Kontaktfederbuchse.

Wie aus Fig. 1 ersichtlich, wird der der Herstellung der Kontaktelemente dienende Kontaktfederdraht 1 aus einer Kupfer-Beryllium-Legierung von einer Spule 2 kommend gerichtet und mit einem Schneidwerkzeug 3 in Abschnitte 4 übereinstimmender Länge zerteilt. Anschließend werden sie mit Hilfe einer nicht näher veranschaulichten Transportvorrichtung in Richtung des Pfeiles 5 quer zu ihrer Achsrichtung weiterbewegt. Mit der Fördergeschwindigkeit der Abschnitte 4 wird von Spulen 6 und gegebenenfalls auch 7 den stirnseitigen Enden der in vorbestimmtem Abstand zueinander vorbewegten Abschnitten 4 jeweils ein Begrenzungsband 8 bzw. 9 in gerichtetem Zustand zugeführt. An schematisch angedeuteten Befestigungsstationen 10 bzw. 11 erfolgt eine Verbindung der Enden der Kontaktfedern 4 mit den Begrenzungsbändern 8 bzw. 9, und zwar durch Verschweißung, vorzugsweise Laserverschweißung unter Bildung einer Kontaktfedermatte 12.

Im Zuge der Förderstrecke befinden sich Biege- bzw. Formstempel 13, von denen einer in um 90° verschwenkter Lage schematisch veranschaulicht ist. Mit Hilfe dieser Stempel 13 erhalten die Kontaktfedern 4 eine radiale Auswölbung quer zur Ebene der Kontaktfedermatte 12, wobei sich der Abstand der Begrenzungsbänder 8 und 9 voneinander entsprechend verringert. Die Kontaktfedermatte 12 durchläuft anschließend eine Galvanikstation, von der schematisch Aufnahme- bzw. Tranportrollen 14 veranschaulicht sind. In z.B. vernickeltem Zustand erhält die Kontaktfedermatte 12 im Bereich der Kontaktstellen eine Hochveredelung, z.B. mit Gold, und zwar mit Hilfe einer schematisch veranschaulichten Benetzungsvorrichtung 15, bei der es sich um eine Titanelektrode mit Textilbespannung zum Benetzen der Kontaktstellen handeln kann. Von der Kontaktfedermatte 12 wird mit Hilfe einer Schneideinrichtung 16 ein Mattenabschnitt gewünschter Länge abgetrennt, der in einem anschließenden Bearbeitungsschritt zylindrisch gerollt wird. Entweder erhält das so gebildete Kontaktelement, wie in den Fig. 2 und 3 veranschaulicht, die Form eines gefederten Steckerstiftes 17 oder, wie in Fig. 4 und 5 veranschaulicht, die Form einer Kontaktfederbuchse 18. Im ersten Fall erfolgt der zylindrische Rollvorgang derart, daß die radialen Wölbungen 19 nach außen gerichtet sind, wogegen sie im zweiten Fall nach innen gerichtet sind.

Aus Fig. 6 ist ersichtlich, wie die Kontaktfederdrahtabschnitte 4 stirnseitig jeweils mit einem Begrenzungsband 8 und 9 in Form eines Runddrahtes verbunden sind. Gemäß Fig. 7 können auch profilierte Formdrähte 8ʹ bzw. 9ʹ als Begrenzungsbänder zum Einsatz gelangen. Während das Begrenzungsband 9ʹ rechteckigen Querschnitt besitzt, ist das Begrenzungsband 8ʹ so geformt, daß es mit einer seitlichen Schulter 20 an den Abschnitten 4 seitlich anliegt. Die dadurch erreichte Verbreiterung des Begrenzungsbandes 8ʹ in Verbindung mit der schrägen Außenfläche 21, die mit der Achse der Kontaktfedern 4 einen spitzen Winkel einschließt, stellt sicher, daß bei exzentrischer Annäherung des nicht veranschaulichten Gegenkontaktes für dessen genaue Ausrichtung auf das Kontaktelement gesorgt ist.

In Fig. 8 ist eine abgewandelte Ausführung veranschaulicht, bei der das Begrenzungsband 8 bzw. 9 durch ein im Querschnitt U-förmiges Kupferband gebildet ist, dessen beide Schenkel die Enden der aufeinanderfolgenden Kontaktfedern 4 zwischen sich einschließen. Überdies ist in dieser Fig. 8 die Möglichkeit der Zusammenfassung zweier mattenartiger Kontaktfedereinheiten über ein ihnen gemeinsames mittleres Begrenzungsband 22 unter Bildung einer den Einsatz als Doppelbuchse ermöglichenden Doppeleinheit veranschaulicht.

Fig. 9 zeigt sehr schematisch die Möglichkeit der Anordnung des in Form eines gefederten Steckerstifts 17 ausgebildeten Kontaktelements auf einem Trägerstift 23. Umgebördelte Ränder 24 bzw. 25 dienen der Lagesicherung des gefederten Steckerstiftes 17.

Fig. 10 zeigt die Möglichkeit des Einsatzes des in Form einer Kontaktfederbuchse 18 ausgebildeten Kontaktelements in einer Trägerbuchse 26 und Fig. 11 veranschaulicht die Festlegung von zwei Kontaktfederbuchsen 18 in koaxialer Lage innerhalb einer ihnen gemeinsamen Doppelträgerbuchse 27.

Der Trägerstift 23 und die Trägerbuchsen 26 bzw. 27 sind, wie die Fig. 9 bis 11 zeigen, in herkömmlicher Weise hergestellte Drehteile. Insbesondere bei Kleinstbauweise mit nur ca 0,1 mm starken Kontaktfedern 4 bieten z.B. die Kontaktelemente in Form der Kontaktfederbuchse 18 demgegenüber die vorteilhafte Möglichkeit, in als Ziehteil vorgefertigten Hülsen mit einer Wandstärke von 0,1 mm eingesetzt und durch einfaches Umbördeln der Hülsenränder in ihnen festgelegt zu werden. Dies kann auch in Verbindung mit einem Aufpressen des einen Hülsenrandes auf einen vergleichsweise einfacher ausgebildeten Trägerstift erfolgen.

## Patentansprüche

1. Verfahren zur Herstellung von Kontaktelementen in Form von Kontaktfederbuchsen (18) oder gefederten Steckerstiften (17), mit einer Vielzahl von nebeneinander angeordneten, an ihrem einen Ende an einem Trägerteil festlegbaren Kontaktfedern (4), die zur Kontaktgabe mit dem Gegenkontakt gewölbt sind, mit folgenden Verfahrensschritten: Anordnen von gleich langen Kontaktfederdrahtabschnitten (4) in vorbestimmtem Abstand und in zueinander ausgerichteter paralleler Lage, Zufuhr eines Begrenzungsbandes (8) zu mindestens einem der Enden der Kontaktfedern (4) und Verbinden der Kontaktfedern mit dem Begrenzungsband während des Vorschubs der Kontaktfedern quer zur Kontaktfederachse unter Bildung einer Kontaktfedermatte (12), Auswölben der Kontaktfedern quer zur Ebene der Kontaktfedermatte, Aufbringen eines galvanischen Überzugs, Durchtrennen des bzw. der Begrenzungsbänder (8,9) zur Bildung von Kontaktfedereinheiten sowie Überführen der Kontaktfedereinheiten in zylindrisch gerollte Form.

2. Verfahren nach Anspruch 1, dadurch gekennzeichnet, daß die Kontaktfedern (4) durch Laserverschweißung miteinander zu der mattenartigen Kontaktfedereinheit (12) verbunden werden.

3. Verfahren nach Anspruch 1 oder 2, gekennzeichnet durch Verwendung eines Begrenzungsbandes in Form eines profilierten Formdrahtes (8'), dessen Außenfläche (21) mit der Achse der Kontaktfedern (4) einen spitzen Winkel einschließt.

4. Verfahren nach einem der Ansprüche 1 bis 3, gekennzeichnet durch Verwendung eines Begrenzungsbandes (8,9) in Form eines im Querschnitt U-förmigen Kupferbandes, dessen beide Schenkel die Enden der aufeinanderfolgenden Kontaktfedern (4) zwischen sich einschließen.

5. Verfahren nach einem der vorstehenden Ansprüche, dadurch gekennzeichnet, daß zwei mattenartige Kontaktfedereinheiten (12) über ein ihnen gemeinsames Begrenzungsband (22) zu einer den Einsatz als Doppelbuchse ermöglichenden Doppeleinheit zusammengefaßt werden.

6. Verfahren nach einem der vorstehenden Ansprüche, dadurch gekennzeichnet, daß vor dem zylindrischen Rollen der Kontaktfedereinheiten ausschließlich die der Stromübertragung dienenden gewölbten Bereiche außenseitig galvanisch mit einem Goldüberzug versehen werden.

## Claims

1. Method for producing contact elements in the form of contact spring bushes (18) or sprung plug pins (17), having a multiplicity of contact springs (4), which are arranged next to one another, can be fixed at their one end to a carrier part and are cambered for the purpose of making contact with the mating contact, having the following method steps: arranging contact spring wire sections (4) of equal length at a predetermined spacing and in a position aligned parallel to one another, feeding a limiting strip (8) to at least one of the ends of the contact springs (4) and joining the contact springs to the limiting strip during advance of the contact springs transverse to the contact spring axis with the formation of a contact spring mat (12), cambering the contact springs transverse to the plane of the contact spring mat, applying an electroplated coating, severing the limiting strip or strips (8, 9) in order to form contact spring units, and converting the contact spring units into a cylindrically welded shape.

2. Method according to Claim 1, characterised in that the contact springs (4) are joined to one another by laser welding to form the mat-like contact spring unit (12).

3. Method according to Claim 1 or 2, characterised by the use of a limiting strip in the form of a profiled section wire (8') whose outer surface (21) encloses an acute angle with the axis of the contact springs (4).

4. Method according to one of Claims 1 to 3, characterised by the use of a limiting strip (8, 9) in the form of a copper strip which has a U-shaped cross-section and whose two limbs enclose between them the ends of the successive contact springs (4).

5. Method according to one of the preceding claims, characterised in that two mat-like contact spring units (12) are combined via a limiting strip (22) common to them to form a double unit enabling use as a double bushing.

6. Method according to one of the preceding claims, characterised in that before the cylindrical welding of the contact spring units exclusively the cambered regions serving for current transfer are electroplated on the outside with a gold coating.

## Revendications

1. Procédé pour la fabrication d'éléments de contact ayant la forme de douilles de contact à ressorts (18) ou de contacts mâles à ressorts (17), comportant une pluralité de ressorts de contact (4) placés les uns à côté des autres, pouvant être fixés par l'une de leurs extrémités à une pièce support, lesquels ressorts de contact sont cintrés pour établir le contact avec le contre-contact, procédé dont les étapes sont les suivantes : mise en place de segments (4) de même longueure de fil d'acier pour ressort de contact, parallèles entre eux à une distance prédéterminée, amenée d'une attache de limitation (8) sur l'une au moins des extrémités des ressorts de contact (4) et assemblage des ressorts de contact avec l'attache de limitation pendant le mouvement vers l'avant des ressorts de contact transversalement par rapport à leur axe, avec formation d'une natte (12) de ressorts de contact, cintrage des ressorts de contact transversalement au plan de la natte de ressorts de contact, mise en place d'une couche galvanisée, séparation du ou des attaches de limitation (8, 9) pour la formation des unités à ressorts de contact, ainsi que transformation des unités à ressorts de contact en forme cylindrique cintrée.

2. Procédé selon la revendication 1, caractérisé en ce que les ressorts de contact (4) ont été reliés entre eux par soudage laser en une unité (12) à ressorts de contact du type natte.

3. Procédé selon la revendication 1 ou 2, caractérisé par l'utilisation d'une attache de limitation ayant la forme d'un fil profilé (8'), dont la surface extérieure (21) forme avec l'axe des ressorts de contact (4) un angle aigu.

4. Procédé selon l'une des revendications 1 à 3, caractérisé par l'utilisation d'une attache de limitation (8, 9), sous forme d'une attache de cuivre ayant une section transversale en forme de U, dont les deux branches enserrent entre elles les extrémités des ressort de contact (4) successifs.

5. Procédé selon l'une des revendications précédentes, caractérisé en ce que deux unités à ressorts de contact (12) de type natte sont regroupées par l'intermédiaire d'une attache de limitation commune (22) en une unité double autorisant l'emploi en douille double.

6. Procédé selon l'une des revendications précédentes, caractérisé en ce qu'avant le cintrage cylindrique des unités à ressorts de contact, les seuls secteurs cintrés servant à la transmission, du courant sont, par galvanimétrie, pourvues d'une couche d'or sur leur face extérieure.
